# EUROPÄISCHE PATENTSCHRIFT

(11) **EP 0 006 629 B1**
(45) Veröffentlichungstag und Bekanntmachung des Hinweises auf die Patenterteilung: **01.09.1982**
(21) Anmeldenummer: 79102181.9
(22) Anmeldetag: 29.06.1979
(51) Int. Cl.: B42C 1/12, B65H 37/04

(54) **Verfahren zur Herstellung eines mit einer Kalenderlasche versehenen Kalenders, insbesondere Wandkalenders, sowie Vorrichtung zur Herstellung des Kalenders**
Method and device for manufacturing calendars provided with strips, particularly wall calendars
Procédé et dispositif pour la fabrication de calendriers pourvus de bandes, en particulier de calendriers muraux

(30) Priorität: 03.07.1978 DE 2829177
(43) Veröffentlichungstag der Anmeldung: 09.01.1980
(73) Patentinhaber: Reinhard Mohn GmbH, D-4830 Gütersloh 1 (DE)
(72) Erfinder: Lapp-Emden, Helmut, D-4830 Gütersloh 1 (DE)
(74) Vertreter: Patentanwälte Dr. Solf & Zapf

## Beschreibung

Die vorliegende Erfindung bezieht sich auf ein Verfahren zum Herstellen eines mit einer Kalenderlasche versehenen Kalenders, bei dem die ungefaltete Kalenderlasche auf einen aus einzelnen Kalenderblättern bestehenden Kalenderblock aufgelegt und mit diesem zusammengeheftet wird, anschließend auf die Kalenderlasche eine Klebespur aufgebracht und die Kalenderlasche dann umgefaltet und verklebt wird. Ferner bezieht sie sich auf eine Vorrichtung zur Herstellung eines mit einer Kalenderlasche versehenen Kalenders mit einer Einrichtung zum Auftragen einer Klebespur auf die Kalenderlasche und einer Faltvorrichtung zum Umlegen der Kalenderlasche.

Die Herstellung von Kalendern mit vor dem Kalenderblock und zusammen mit diesem gehefteten Kalenderlaschen, wie sie in der DE-OS 25 03 678 beschrieben sind, wird entweder von Hand durchgeführt, indem die Kalenderlasche im ungefalteten flachen Zustand an den vorgehefteten Kalenderblock geheftet wird, dann eine Leimspur auf durch eine etwa mittige Falznut unterteilte Laschenteile aufgebracht und das Laschenunterteil ebenfalls von Hand auf das Laschenoberteil gefaltet und mit diesem verklebt wird. Diese Herstellung von Hand ist aber arbeits-, zeit- und personalintensiv und somit teuer.

Derartige Kalender werden auch bereits dadurch hergestellt, daß am Ende der Herstellungslinie für den Kalenderblock die Lasche mit diesem durch Heften verbunden wird, wobei jedoch das anschließende Umfalten der Laschenteile noch von Hand erfolgen muß. Hierbei wird zwar durch die teilweise maschinelle Fertigung ein Rationalisierungseffekt erreicht, jedoch ergeben sich dabei folgende andere Nachteile. Wandkalender dienen vielfach zu Werbezwecken, wobei die Kalenderlaschen als Werbeträger Verwendung finden. Hierzu wird die Kalenderlasche entsprechend den Wünschen des jeweiligen Kalenderkäufers bedruckt. Nun ist es aber aus produktionstechnischen Gründen wünschenswert, das Bedrucken der Laschen dann durchzuführen, wenn diese noch nicht an den Kalenderblock angeheftet sind. Dies ist aber bei den bisher üblichen maschinellen Verfahren nicht möglich, da zum Zeitpunkt der Kalenderherstellung in der Regel noch nicht feststeht, wer den jeweiligen Kalender bestellt und welcher Aufdruck gewünscht ist, so daß zu einem späteren Zeitpunkt, wenn diese Angaben vorliegen, der bereits mit der Lasche versehene Kalender bedruckt werden muß.

Aus der DE-A 1 930 128 ist bekannt, das Zusammenlegen und Heften von Blättern mit Hilfe von schwenkbaren Greifern auszuführen, die nicht dazu geeignet sind, unterschiedlich große Teile, nämlich einen Kalenderblock und eine Kalenderlasche, zu verarbeiten. Darüber hinaus werden die Kalenderblätter bei dem bekannten Verfahren diskontinuierlich zusammengeführt, derart daß die nachfolgende Blattlage erst zu einem teitpunkt aufgelegt wird, an dem die jeweils vorher aufgelefte Blattlage bereits an einem Endenschlag auliegt, worunter die Wirtschaftlichkeit des bekannten Verfahrens leidet.

Gemäß US-A 2 666 638 wird ein Kalenderblock auf eine Pappunterlage aufgeheftet, wobei keine Kalenderlasche vorgesehen ist. Zum Aufheften des Kalenderblocks muß der Kalenderblock mittig auf der Pappunterlage positioniert werden, wozu vorgesehen ist, die Pappunterlage durch eine mehr oder minder horizontale Verschiebebewegung unter den Kalenderblock zu bringen, dort zu stoppen und den Kalenderblock auf die Pappunterlage abzusenken und aufzuheften. Es handelt sich insoweit um ein sehr umständliches, langsam arbeitendes Verfahren.

Der vorliegenden Erfindung liegt die Aufgabe zugrunde, ein Verfahren und eine Vorrichtung zu schaffen, womit vorgefertigte Kalenderblöcke mit bereits bedruckten Kalenderlaschen nachträglich verbunden und die Kalenderlaschen gleichzeitig gefaltet werden können, wobei das Befestigen und Falten der Kalenderlaschen unabhängig von der Herstellungslinie des Kalenderblocks selbst ist.

Erfindungsgemäß wird dies durch die Merkmale des Hauptanspruchs erreicht. Weitere erfindungswesentliche Merkmale sind Gegenstand der Unteransprüche.

Durch das erfindungsgemäße Verfahren wird die Herstellung eines Kalenders, insbesondere Wandkalenders, d.h. das Verbinden des Kalenderblocks mit der Lasche zum Aufhängen des Kalenders, unabhängig von der Herstellung des Kalenderblocks selbst. Damit ist es möglich, die Kalenderblöcke bereits zu einer Zeit vorzufertigen, wenn die Bestellungen für die Kalender noch nicht vorliegen und ebenfalls noch nicht feststeht, welche Aufdrucke die Kalenderlaschen erhalten sollen. Darüber hinaus bietet dieses Verfahren den Vorteil, daß die Kalenderlaschen unabhängig vom Kalenderblock bedruckt werden können und-sobald die bedruckten Laschen vorliegen-kann die endgültige Kalenderherstellung in einer separaten Fertigungslinie erfolgen. Durch die Anwendung des erfindungsgemäßen Verfahrens werden die Fertigungslinien für die Vorfertigung der kalenderblöcke besser und gleichmäßiger ausgelastet, da nun auf ihnen unabhängig von bestehenden Bestellungen von Kalenderkäufern produziert werden kann.

Beim erfindungsgemäßen Verfahren werden die Kalenderblöcke auf einer schiefen Ebene frei rutschend gegen einen Anschlag in der Schräglage antransportiert, wobei auf den frei rutschenden Kalenderblock die Kalenderlasche aufgelegt wird. Das Auflegen der Kalenderlasche auf den Kalenderblock erfolgt dabei mit der bedruckten Außenseite, wobei Kalenderblock und Kalenderlasche in Schräglage mit ihren Hefträndern gegen den Anschlag der schiefen Ebene rutschen und beide gemeinsam quer zur Rutschrichtung unter Beibehaltung der Schräglage gegen einen anhebbaren und absenkbaren Anschlag weitertransportiert werden. Durch den Anschlag am Ende der schiefen Ebene und den Weitertransport in der Schräglage erfolgt eine Ausrichtung der beiden Teile aufeinander, wobei die Endausrichtung an dem abgesenkten Anschlag erfolgt. Während des Anliegens an diesem Anschlag werden Kalenderblock und Kalenderlasche an ihren übereinanderliegenden Hefträndern miteinander zusammengeheftet. Nach dem Heften erfolgt ein kontinuierlicher Weitertransport des Kalenderblocks mit der angehefteten Kalenderlasche, nachdem der Anschlag angehoben worden ist. Erfindungsgemäß kann es weiterhin von Vorteil sein, um die Verfahrensgeschwindigkeit und damit den Ausstoß der fertiggehefteten Kalender zu erhöhen, wenn die Kalenderblöcke aus dem Anleger von unten abgezogen werden, wobei das Abziehen zweckmäßigerweise mittels eines Saugbandes geschieht. Dies hat den Vorteil, daß der Anleger kontinuierlich von oben nachgefüllt werden kann, so daß ein Stillsetzen der Anlage nicht erforderlich ist. Weiterhin ist es von Vorteil, wenn nach dem Abziehen der Kalenderblöcke aus dem Anleger diese gegenüber der Abziehgeschwindigkeit beschleunigt weitertransportiert werden, so daß damit ein Vereinzeln der einzelnen Kalenderblöcke nach dem Verlassen des Anlegers erreicht wird. In Ausgestaltung der Erfindung werden die Kalenderblöcke auf einer Schiefen Ebene nach unten gegen einen Anschlag einer senkrecht zur Schiefen Ebene verlaufenden Transportbahn unter Beibehaltung des Neigungswinkels bewegt und auf der Transportbahn in dieser Schräglage weitertransportiert. Damit rutschen die Transportblöcke weitgehend selbsttätig auf die Transportbahn, wobei es allerdings vorteilhaft sein kann, wenn ein zusätzlicher Antrieb der Blöcke auf der schiefen Ebene erfolgt. Erfindungsgemäß ist es weiterhin wesentlich, wenn das Auflegen und Anheften der Kalenderlasche während des Transportes auf der geneigten Transportbahn erfolgt. Damit wird auch auf der Transportbahn ein kontinuierlicher Betrieb ohne ein zwischenzeitliches Anhalten der Kalenderblöcke gewährleistet. Das Auflegen der Kalenderlaschen erfolgt vorteilhafterweise mittels einer in Transportrichtung der Kalenderblöcke rotierenden Saugtrommel, wobei die Kalenderlaschen auf ihren Schmalseiten in einer gegen die Trommeldrehrichtung geneigten Schräglage stehend abgezogen werden. Das Ausrichten der Kalenderlaschen auf dem jeweiligen Kalenderblock erfolgt nach dem Auflegen mittels einer Bremseinrichtung, die von der Kalenderlasche mit dem Kalenderblock durchlaufen wird.

Hiernach erfolgt das Aufbringen einer durchgehenden Klebespur, und zwar auf dem heftrandfernen Unterteil der vorgeritzten Kalenderlasche. Hieran schließt sich nun zweckmäßigerweise das Umfalten des heftrandfernen Unterteils auf das Oberteil an, und zwar unter kontinuierlichem Weitertransport des Kalenders; dabei ist die Faltvorrichtung derart ausgelegt, daß nur eine kurze Anpreßstrecke erforderlich ist, um ein sicheres Zusammenhalten der miteinander verklebten Laschen zu garantieren. Nach dem Auslaufen aus der Faltvorrichtung wird der fertige Kalender unter Vorwahl der gewünschten Stapelhöhe, d.h. der Anzahl der Kalender pro Stapel, kontinuierlich gestapelt.

Anhand eines zweckmäßigen in der Zeichnung abgebildeten Ausführungsbeispiels wird die Erfindung näher erläutert.

Es zeigen:
Fig. 1 und 2 die bei dem erfindungsgemäßen Verfahren verwendete, an sich bekannte Kalenderlasche in Verbindung mit einem Kalenderblock,
Fig. 3 eine Ansicht einer Vorrichtung gemäß der Erfindung zur Durchführung des erfindungsgemäßen Verfahrens, und
Fig. 4 eine Ansicht der erfindungsgemäßen Faltvorrichtung.

Das erfindungsgemäße Verfahren und die dazu benötigte Vorrichtung dienen dazu, an aus Kalenderblättern 1 vorgehefteten Kalenderblöcken 2 eine Kalenderlasche 3 anzuheften, wie in Fig. 1 dargestellt, und die Kalenderlasche 2 anschließend, wie in Fig. 2 gezeigt, umzufalten. Die Kalenderlasche 2 besteht aus einer Kartonlasche mit einem angeritzten Heftrand 4 und zwei durch eine Falznut 5 getrennte Laschenteile 6, 7, und zwar dem heftrandnahen Oberteil 7 und dem heftrandfernen Unterteil 6. Die Lasche 3 ist in der Regel einseitig, und zwar auf dem Oberteil, bedruckt, wobei der Aufdruck auf der dem Kalenderblock zugekehrten Seite vorhanden ist, die beim späteren Aufhängen des Kalenders an der Lasche, indem die Lasche in Pfeilrichtung in Fig. 2 umgelegt wird, die Frontseite bildet.

Wie sich aus Fig. 3 ergibt, werden die in einem Anleger 10 gestapelten Kalenderblöcke 2 mittels eines Transportbandes 11 und weiterer nicht dargestellter Hilfsmittel aus dem Anleger entnommen und einer schiefen Ebene, die als Rutsche 12 dient, zugeführt. Auf dieser Rutsche 12 gleitet der Kalenderblock herunter bis an einen Anschlagrand 13 am Ende der Rutsche 12. Oberhalb der Rutsche 12 sind die Kalenderlaschen 3, die bereits bedruckt sein können, ungefaltet unter einem günstigen Winkel von vorzugsweise 45° gestapelt und werden mittels mindestens einer Saugwalze 14 aus dem Stapel abgezogen und durch diese mit ihrer bedruckten Laschenseite dem Kalenderblock zugekehrt auf diesen abgelegt, so daß der Heftrand der Kalenderlasche mit dem des Kalenderblocks zusammenfällt. Mittels einer vor der Saugwalze 14 im Bereich der Rutsche 12 angeordneten Lichtschranke 15 oder dgl. wird die Saugwalze 14 gesteuert. Das bedeutet, daß mittels der Lichtschranke 15 praktisch das Kommen eines Kalenderblocks gemeldet wird, und damit die im wesentlichen aus der Walze 14 bestehende Abzugs- und Ablegevorrichtung für die Kalenderlaschen angesteuert und in Betrieb gesetzt wird, so daß auf jeden herabrutschenden Kalenderblock zu gegebener Zeit, d.h. kurz vor dem Anschlagen desselben an dem Anschlagrand 13, eine Kalenderlasche abgelegt wird. Durch den Anschalgrand 13 erfolgt eine Grobausrichtung von Kalenderblock 2 und Lasche 3 zueinander. Gleichzeitig wird über die Lichtschranke 15 mit Verzögerung eine Transporteinrichtung, die als Transportkette 16 mit Mitnehmern 17 ausgebildet ist, in Bewegung gesetzt, wobei die Transportrichtung der Transportkette 16 senkrecht zur Rutschenbahn verläuft. Die Transportkette ist in einer Transportfläche 16 a eingelassen, die dieselbe Neigung wie die Rutsche besitzt. Der Anschlagrand 13 läuft entlang der gesamten Transportfläche. Durch die Mitnehmer 17 werden der Kalenderblock und die Kalenderlasche unter gleichzeitiger Ausrichtung weitertransportiert. Im Endbereich der Transportkette 16 werden sie von mindestens einem sich anschließenden Transportband 18 übernommen, wobei oberhalb des Transportbandes 18 im Bereich der Kalenderlasche und im Übergangsbereicht von der Transportkette 16 und dem Transportband 18 Andruckrollen 19, die von einem weiteren Transportband 19 a umschlungen werden, angeordnet sind, die die Lasche 3 auf den Kalenderblock 2 beim Weitertransport andrücken und ausrichten. In Transportrichtung hinter den Andrückrollen 19 sind anhebbare und absenkbare Anschlagstifte 20 angeordnet, so daß der Kalenderblock 2 mit aufgelegter Kalenderlasche 3 dort zunächst gestoppt wird, wobei eine Ausrichtung der Vorderkanten des Kalenderblocks 2 und der Lasche 3 zueinander erfolgt. Gleichzeitig wird eine Elektrokupplung gelöst und die Bänder 18 stillgesetzt; eine Rücklaufsperre verhindert den Rücklauf der Bänder, d.h. Block und Lasche bleiben fest an den Anschlägen 20 liegen. Unmittelbar in Transportrichtung vor den Anschlagstiften 20 ist eine Heftvorrichtung 21 angeordnet, mit der während der Anlage an den Anschlagstiften 20 die Kalenderlasche 3 mit ihrem Heftrand an den Kalenderblock 2 angeheftet wird. Vor den Anschlagstiften 20 sind hintereinander zwei Lichtschranken 22, 23 oberhalb der Transportfläche angeordnet, von denen die in Transportrichtung vordere Schranke 22 das Absenken der Anschlagstifte 20 bewirkt, sobald ein antransportierter Kalenderblock ein Steuersignal über die Lichtschranke erzeugt, und die folgende Lichtschranke 23, die unmittelbar vor den Anschlagstiften 20 angeordnet ist, löst durch den ankommenden Kalenderblock die Heftvorrichtung 21 aus und weiterhin mit Verzögerung das Anheben der Anschlagstifte 20, so daß der Kalenderblock 2 mit der nun angehefteten Kalenderlasche nach Einschalten der Elektrokupplung mittels der Transportbänder weitertransportiert werden kann. Beim Weitertransport durchläuft die so gebildete Kalendereinheit einen Leimapparat 24, durch den auf das heftrandferne Unterteil 7 der Kalenderlasche eine durchgehende, streifenförmige Kleberschicht aufgetragen wird. Im Bereich des Leimapparates 24 ist die geneigte Transportfläche unterbrochen, so daß dort eine Öffnung vorhanden ist, damit abtropfender Leim nicht die Transportfläche verschmutzen kann. Im Falle, daß das Transportband 18 unmittelbar unter dem Leimapparat weiterverläuft, kann dieses dort auch unterteilt sein, um einen Spalt anstelle der Öffnung zu bilden. Nachdem die Leimspur aufgebracht ist, läuft die Kalendereinheit in eine Faltvorrichtung 25 ein. In dieser Faltvorrichtung 25 wird das Laschenunterteil in der Vorritzung hochgebogen und umgefaltet und auf das Oberteil aufgepreßt, so daß es mit diesem verklebt. Dies erfolgt im wesentlichen mittels eines Faltschwertes 27 und einer Führungsleiste 28, wie in Fig. 4 genauer dargestellt ist. Das Faltschwert 27 besitzt eine leicht nach oben gebogene Spitze 29, die in einen zwischen dem Kalenderblock und der Kalenderlasche durch Niederdrücken des Kalenderblocks mittels einer Druckrolle 30 gebildeten Spalt sich einschiebt. Das Faltschwert 27 is vorne im wesentlichen klingenförmig flach ausgebildet, so daß sich dieser klingenförmige Abschnitt zwischen den Kalenderblock und die Kalenderlasche schiebt. Der dem Anschlagrand 13 zugekehrte Rand des Faltschwertes 27 richtet sich ausgehend von dem klingenförmigen Abschnitt Schraubengangförmig zu einem senkrechten Randsteg 31 auf, wodurch das Laschenunterteil allmählich in die Senkrechte aufgerichtet wird. Mittels der Führungsleiste 28 wird das Laschenoberteil niedergehalten. An dem Randsteg 31 ist ein Führungsschwert 32 befestigt. Dieses Führungsschwert 32 besitzt eine nach oben bogenförmig verlaufende Spitze 33, die in einen waagerechten Endteil ausläuft, der kurz oberhalb der Auflagefläche endet, so daß das Führungsschwert 32 insgesamt schräg nach unten geneigt an dem Rand des Faltschwertes angeordnet ist. Durch diese Ausgestaltung des Führungsschwertes erfolgt ein Vorbiegen des Laschenunterteils 7, so daß eine Berührung der Leimspur mit der Oberseite der Führungsleiste 28 vermieden wird und gleichzeitig das weitere Umfalten des Laschenunterteils beim stetigen Weitertransport des Kalenderblocks erfolgt, bis im letzten Teil des Führungsschwertes 32 das Unterteil derart auf das Oberteil 6 aufgedrückt wird, daß beide Teile miteinander verkleben. Die einzelnen Faltschritte sind in Fig. 4 gestrichelt angedeutet. Die gesamte Faltvorrichtung ist sowohl in senkrechter Richtung als auch in einer zur Auflagefläche parallelen Richtung verstellbar, so daß sie an die unterschiedlichen Größen von Kalenderlasche und Kalenderblock angepaßt werden kann.

Wie aus Fig. 3 ersichtlich ist, ist hinter der Faltvorrichtung 25 noch mindestens eine Druckrolle 35 angeordnet, um ein sicheres Verkleben der beiden Laschen durch nochmaliges Anpressen zu erreichen. Nach dem Verlassen der Druckrolle 35 wird der Kalender mittels einer Stapelvorrichtung 36 gestapelt. Diese Stapelvorrichtung ist derart ausgebildet, daß die zu stapelnde Kalenderzahl voreingestellt werden kann. Die Stapelvorrichtung besteht aus einem Förderband 37, mit dem die Kalender gegenüber ihrer Auslaufgeschwindigkeit aus der Faltvorrichtung 25 beschleunigt weitertransportiert werden. Mit einer Druckrolle 38 oberhalb des Förderbandes 37 werden die Kalender auf das Band 37 gedrückt, um einen besseren Reibkontakt zwischen Kalender und Förderband zu erreichen. Das Band ist schräg nach oben verlaufend angeordnet, wobei die Größe des Steigungswinkels einstellbar sein kann. Am Ende des Bandes werden die beschleunigten Kalender auf ein Förderband 39 gegen eine Anschlagplatte 40 geworfen. Die Anzahl der Kalender wird mittels einer Lichtschranke 41 gezählt, die nach dem Erreichen einer bestimmten voreingestellten Kalenderzahl die Klappe ansteuert, so daß diese nach oben schwenkt und das Förderband 39 oder Mitnehmerketten den Kalenderstapel 42 abtransportieren und die Klappe 40 sofort wieder nach unten fällt, so daß der nächste beschleunigt antransportierte Kalender wieder gegen die Klappe fällt, so daß ein neuer Stapel gebildet wird.

## Patentansprüche

1. Verfahren zum Herstellen eines mit einer Kalenderlasche (3) versehenen Kalenders, bei dem die ungefaltete Kalenderlasche (3) auf einen aus einzelnen Kalenderblättern (1) bestehenden Kalenderblock (2) aufgelegt und mit diesem zusammengeheftet wird, anschließend auf die Kalenderlasche (3) eine Klebespur aufgebracht und die Kalenderlasche (3) dann umgefaltet und verklebt wird, dadurch gekennzeichnet, daß ein vorgehefteter Kalenderblock

(2) von einem Stapel (10) abgezogen und auf einer in Transportrichtung geneigten Ebene (12) mit dem Heftrand (4) voran frei rutschend bewegt wird, wobei auf den frei rutschenden Kalenderblock (2) eine von einem getrennten Stapel (14) abgezogene Kalenderlasche (3) aufgelegt wird, daß dann der Kalenderblock (2) mit der aufgelegten Kalenderlasche (3) mit ihren Hefträndern (4) weiter gegen einen Endanschlag (13) der Rutsche (12) gleiten und sich heftrandseitig gegeneinander ausrichten, und daß anschließend unter Beibehaltung der Schräglage und der gegenseitigen Ausrichtung die beiden Teile (2, 3) auf einer senkrecht zur Rutsche (12) verlaufenden Transportbahn (16a) weitertransportiert und zusammengeheftet werden und Schließlich die Klebespur auf die Kalenderlasche (3) aufgetragen und diese umgefaltet und verklebt wird.

2. Verfahren nach Anspruch 1, dadurch gekennzeichnet, daß der Kalenderblock (2) aus dem Anleger (10) von unten abgezogen wird.

3. Verfahren nach Anspruch 1 oder 2, dadurch gekennzeichnet, daß zum Zusammenheften des Kalenderblocks (2) und der Kalenderlasche (3) beide durch einen auf der Transportbahn (16a) angeordneten heb- und senkbaren Anschlag (20) gestoppt werden.

4. Verfahren nach einem oder mehreren der Ansprüche 1 bis 3, dadurch gekennzeichnet, daß vor dem Umfalten der Kalenderlasche (3) der Kalenderblock (2) leicht zur Bildung eines Spaltes zwischen Kalenderblock (2) und Kalenderlasche (3) nach unten gedrückt wird.

5. Verfahren nach Anspruch 4, dadurch gekennzeichnet, daß in den Spalt ein Faltschwert (27) mit seiner leicht nach oben abgebogenen Spitze (29) eingeführt wird und die Kalenderlasche (3) unter Mitnahme durch den kontinuierlich weitertransportierten Kalenderblock (2) anliegend an den sich von der Waagerechten in die Senkrechte schraubenförmig aufrichtenden Klingenrand mit dem Laschenunterteil aufgerichtet und gleichzeitig mit ihrem Laschenoberteil nieder gehalten wird.

6. Verfahren nach Anspruch 5, dadurch gekennzeichnet, daß nach dem Aufrichten des Laschenunterteils dieses weiter unter Anlage an einem Führungsschwert (32) umgefaltet und auf das Laschenoberteil gedrückt wird.

7. Vorrichtung zur Herstellung eines mit einer Kalenderlasche (3) versehenen Kalenders mit einer Einrichtung (24) zum Auftragen einer Klebespur auf die Kalenderlasche (3) und einer Faltvorrichtung (25) zum Umlegen der Kalenderlasche (3), gekennzeichnet durch einen Anleger (10) für vorgeheftete Kalenderblöcke (3) mit einer Entnahmeeinrichtung (11) und einer sich daran anschließenden, abfallen geneigten freien Rutschbahn (12), oberhalb der ein Kalenderlaschenanleger (14) mit einer Abzugsvorrichtung (14a, 63a) angeordnet ist und die einen endseitigen Anschlag (13) aufweist, wobei sich rechtwinklig zur Rutschbahn (12) eine dieselbe Neigung wie die Rutschbahn aufweisende Quertransportstrecke (16a, 18) mit einem ebenfalls seitlichen Anschlagrand (13) anschließt, der als Fortsetzung des endseitigen Anschlages entlang der gesamten Transportstrecke verläuft, und daß in bzw. an der Transportitrecke (16a bzw. 18) mit einer Ausrichteinrichtung (19, 20) zusammenarbeitende Mitnehmer (17) und zusätzlich eine Heftvorrichtung (21, 65), eine Leimauftragsapparatur (24) sowie eine Faltvorrichtung (25) vorgesehen sind.

8. Vorrichtung nach Anspruch 7, dadurch gekennzeichnet, daß die dem Kalenderlaschenanleger (14) zugeordnete Abzugseinrichtung (14a, 63a) aus einer Saugrolle zum Anlegen der Kalenderlaschen besteht.

9. Vorrichtung nach Anspruch 7 oder 8, dadurch gekennzeichnet, daß die Quertransportstrecke (16a) Transportketten (16) mit Mitnehmerstiften (17) aufweist, den Ketten (16) ein Riementransportbandsystem (18) folgt, über dem im Bereich der Kalenderlasche und im Übergangsbereich der Transportkette (16) zum Bandsystem (18) ein Andrückrollenbandsystem (19) vorgesehen ist, in Transportrichtung hinter dem Andrückrollenbandsystem (19) auf- und niederbewegbare, quer zur Förderrichtung ausgerichtete Anschlagstifte (20) angeordnet und vor den Anschlagstiften (20) die Heftvorrichtung (21) über der Transportstrecke (18) angeordnet sind.

10. Vorrichtung nach einem oder mehreren der Ansprüche 7 bis 9, dadurch gekennzeichnet, daß im Bereich der Leimauftragsapparatur (24) die Quertransportstrecke (18) unterbrochen ist.

11. Vorrichtung nach Anspruch 10, dadurch gekennzeichnet, daß die Faltvorrichtung (25) aus einem Faltschwert (27) besteht mit einem parallel zur Tranportstrecke verlaufenden vorderen, klingenförmig ausgebildeten Bereich mit nach oben abgebogener Spitze (29) sowie einem seitlichen Randsteg (31), der sich schraubengangförmig in Transportrichtung zu einem senkrechten Randsteg aufrichtet, wobei am Randsteg (31) ein Führungsschwert (32) angeordnet ist, dessen Spitze (33) bogenförmig nach oben verläuft und der hintere waagerechte Teil des Führungsschwerts (32) mit einer Neigung nach unten zur Transportfläche verlaufend ausgebildet ist, und daß parallel zur Anschlagkante (13) über der Quertransportstrecke (18) mit einem Abstand entsprechend der Dicke der Kalenderlasche mit Kalenderblock eine Führungsschiene (28) angeordnet ist.

12. Vorrichtung nach einem oder mehreren der Ansprüche 7 bis 11, dadurch gekennzeichnet, daß eine Niederdrückrolle (30) vor und eine weirere Andrückrolle (35) hinter dem Falzschwert (27) über der Quertransportstrecke (18) angeordnet sind.

## Revendications

1. Procédé pour fabriquer un calendrier muni d'une patte de calendrier (3), dans lequel la patte de calendrier (3) non pliée est placée sur un bloc de calendrier (2) constitué de feuilles de calendrier (1) individuelles et elle est brochée avec celui-ci, une trace de colle est appliquée ensuite sur la patte de calendrier (3) et la patte de calendrier (3) est alors repliée et collée, caractérisée en ce qu'un bloc de calendrier (2) préalablement broché est prélevé d'une pile (10) et est déplacé glissant librement avec le bord de brochage (4) en avant sur un plan incliné (12) dans le sens du transport, une patte de calendrier (3) prélevée d'une pile séparée (14) étant placée sur le bloc de calendrier (2) glissant librement, en ce qu'ensuite le bloc de calendrier (2) et la patte de calendrier (3) posée sur lui glissent plus loin avec leurs bords de brochage (4) contre une butée terminale (13) du glissoir (12) et s'alignent l'un par rapport à l'autre du côté des bords de brochage, en ce qu'ensuite, en conservant la position inclinée et l'alignement mutuel, les deux parties (2, 3) sont transportées plus loin sur une voie de transport (16a) s'étendant perpendiculairement au glissoir (12) et sont brochées ensemble, et en ce qu'enfin la trace de colle est appliquée sur la patte de calendrier (3) et que cette dernière est repliée et collée.

2. Procédé selon la revendication 1, caractérisé en ce que le bloc de calendrier (2) est retiré du metteur en place (10) par dessous.

3. Procédé selon la revendication 1 ou la revendication 2, caractérisé en ce que, pour brocher ensemble le bloc de calendrier (2) et la patte de calendrier (3), les deux sont arrêtés par une butée (20) pouvant être montée et descendue et disposée sur la voie de transport (16a).

4. Procédé selon l'une quelconque des revendications 1 à 3, caractérisé en ce qu'avant le pliage de la patte (3), le bloc de calendrier (2) est légèrement poussé vers le bas pour former une fente entre le bloc de calendrier (2) et la patte (3).

5. Procédé selon la revendication 4, caractérisé en ce que, dans la fente, un fer de pliage (27) est introduit par sa pointe (29) légèrement incurvée vers le haut, et en ce que la patte de calendrier (3), du fait de l'entrainement par le bloc de calendrier (2) transporté en continu, venant au contact du bord d'une lame se dressant en hélice de l'horizontale jusqu'à la verticale, la partie inférieure de la patte est dressée, et en même temps, la partie supérieure de la patte est maintenue vers le bas.

6. Procédé selon la revendication 5, caractérisé en ce qu'après le redressement de la partie inférieure de la patte, celle-ci est pliée par contact avec un fer de guidage (32) et en ce qu'elle est pressée sur sa partie supérieure.

7. Dispositif pour fabriquer un calendrier muni d'une patte de calendrier (3), comportant un dispositif (24) pour appliquer une trace de colle sur la patte de calendrier (3) et un dispositif de pliage (25) pour plier la patte de calendrier (3), caractérisé par un metteur en place (10) pour les blocs de calendriers (2) préalablement brochés, comportant un dispositif de transport (11) auquel fait suite un glissoir (12) libre incliné vers le bas, au-dessus duquel est disposé un metteur en place de pattes de calendriers (14) avec un dispositif de prélèvement (14a, 63a) et qui comporte une butée terminale (13), ainsi que par un chemin de transport transversal (16a, 18) faisant suite au glissoir (12) à angle droit avec la même inclinaison que le glissoir, avec un bord de butée (13) également latéral, qui s'étend en tant que prolongement de la butée terminale le long de la totalité du chemin de transport, et en ce qu'on prévoit dans ou sur le chemin de transport (16a, 18) des entraîneurs (17) coopérant avec un dispositif d'alignement (19, 20), et de plus, un dispositif de brochage (21, 65), un dispositif d'encollage (24) ainsi qu'un dispositif de pliage (25).

8. Dispositif selon la revendication 7, caractérisé en ce que le dispositif de prélèvement (14a, 63a) associé au metteur de place des pattes de calendriers (14) est constitué par un rouleau à aspiration pour appliquer les pattes de calendrier.

9. Dispositif selon la revendication 7 ou la revendication 8, caractérisé en ce que le chemin de transport transversal (16a) comporte des chaînes de transport (16) avec des doigts d'entraînement (17), en ce que les chaînes (16) sont suivies par un système de bandes transporteuses à courroies (18) au-dessus duquel on prévoit, dans la zone de la patte de calendrier et dans la zone de transition entre la chaîne transporteuse (16) et le système de bandes (18) un système de bandes à rouleaux de pression (19), en ce que, en aval du système de bandes à rouleaux de pression, dans le sens du transport, sont disposés des doigts de butée (20) pouvant monter et descendre orientés transversalement au sens du transport, et en ce que le dispositif de brochage (21) est disposé devant les doigts de butée (20) au-dessus du chemin de transport (18).

10. Dispositif selon l'une quelconque des revendications 7 à 9, caractérisé en ce que, dans la zone du dispositif d'encollage (24), le chemin de transport transversal (18) est interrompu.

11. Dispositif selon la revendication 10, caractérisé en ce que le dispositif de pliage (25) est constitué par un fer de pliage (27) présentant une zone antérieure parallèle au chemin de transport et en forme de lame avec la pointe (29) incurvées vers le haut, ainsi qu'un rebord latéral (31) qui se redresse en forme d'hélice dans le sens du transport pour former une traverse de bord verticale, un fer de guidage (32) dont la pointe (33) s'étend en forme d'arc vers le haut, étant disposé contre le rebord latéral (31), et la partie horizontale postérieure du fer de guidage (32) étant conformée avec une pente vers le bas s'étendant vers la surface de transport, et en ce que, parallèlement au bord de butée (13), au-dessus du chemin de transport transversal (18) un rail de guidage (28) est disposé avec une distance correspondant à l'épaisseur de la patte de calendrier et du bloc de calendrier.

12. Dispositif selon l'une quelconque des revendications 7 à 11, caractérisé en ce qu'un galet presseur vers le bas (30) et un autre galet de pression (35) sont disposés derrière le fer de pliage (27) au-dessus du chemin de transport transversal (18).

## Claims

1. Process for the production of a calendar, which is provided with a calendar flap (3) wherein the unfolded calendar flap (3) is laid onto a calendar block (2) consisting of individual calendar leaves (1) and fastened together with these, an adhesive stripe is subsequently applied onto the calendar flap (3) and the calendar flap (3) is then folded over and glued, characterised thereby, that a preliminarily fastened calendar block (2) is drawn off from a stack (10) and is moved freely sliding with the fastened edge (4) forward on a plane (12) inclined in transport direction, whilst a calendar flap (3) drawn off from a separate stack (14) is laid onto the freely sliding calendar block (2), that the calendar block (2) with the calendar flap (3) laid on by their fastening edges (4) slide further against an end stop (13) of the chute (12) and align themselves one against the other at the side of the fastened edge and that subsequently, while maintaining the inclined position and the mutual alignment, both the parts (2, 3) are transported further and fastened together on a transport track (16a) extending perpendicularly to the chute (12) and finally the adhesive stripe is applied to the calendar flap (3) and this is folded over and glued.

2. Process according to claim 1, characterised thereby, that the calendar block (2) is drawn off from the feeder (10) from below.

3. Process according to claim 1 or 2, characterised thereby, that for the fastening together of the calendar block (2) and the calendar flap (3), both are stopped by a raisable and lowerable abutment (20) arranged on the transport track (16a).

4. Process according to one or more of the claims 1 to 3, characterised thereby, that before the folding-over of the calendar flap (3), the calendar block (2) is slightly pressed downwardly for the formation of a gap between calendar block (2) and calendar flap (3).

5. Process according to claim 4, characterised thereby, that a folding knife (27) is introduced by its tip (29), slightly bent away upwardly, into the gap and the calendar flap (3), while being entrained by the calendar block (2) continuously transported further and bearing against the knife edge helically rising from the horizontal to the vertical, is raised up by the lower part of the flap and at the same time held down by the upper part of its flap.

6. Process according to claim 5, characterised thereby, that after the raising of the lower part of the flap, this is folded over further while bearing against a guide blade (32) and pressed onto the upper part of the flap.

7. Apparatus, for the production of a calendar provided with a calendar flap (3), with an equipment (24) for the application of an adhesive stripe onto the calendar flap (3) and a folding device (25) for the laying-over of the calendar flap (3), characterised by a feeder (10) for preliminarily fastened calendar blocks (3) with a withdrawal equipment (11) and a free slide track (12), adjoining thereat and inclined downwardly, above which a calendar flap feeder (14) with a draw-off device (14a, 63a) is arranged and which displays an abutment (13) at the end side, wherein a transverse transport path (16a, 18), displaying the same inclination as the slide track and with a likewise lateral abutment edge (13) which as continuation of the abutment at the end side extends along the entire transport path, adjoins at right angles to the slide track (12), and that entraining members (17) co-operating with an aligning equipment (19, 20) and additionally a fastening device (21, 65), a glue application device (24) as well as a folding device (25) are provided in or on the transport path (16a or 18).

8. Apparatus according to claim 7, characterised thereby, that the draw-off equipment (14a, 63) associated with the calendar flap feeder (14) consists of a suction roller for the feeding of the calendar flaps.

9. Apparatus according to claim 7 or 8, characterised thereby, that the transverse transport path (16a) displays transport chains (16) with entraining pins (17), a belt transport system (18) follows the chains (16), a contact pressure roller belt system (19) is provided above the region of the calendar flap and in the transition region of the transport chain (16) to the belt system (18), raisable and lowerable abutment pins (20) aligned transversely to the conveying direction are arranged in transport direction behind the contact pressure roller belt system (19) and the fastening device (21) is arranged above the transport path (18) and in front of the abutment pins (20).

10. Apparatus according to one or more of the claims 7 to 9, characterised thereby, that the transverse path (18) is interrupted in the region of the glue application device (24).

11. Apparatus according to claim 10, characterised thereby, that the folding device (25) consists of a folding knife (27) with a forward region, constructed in the shape of a blade and exending parallelly to the transport path, with a tip (29) bent away upwardly as well as a lateral rim web (31), which rises helically in transport direction into a vertical rim web, wherein a guide blade (32), the tip (33) of which extends arcuately upwards, is arranged on the rim web (31) and the rearward horizontal part of the guide blade (32) is constructed with an inclination extending downwardly to the transport surface, and that a guide rail (28) is arranged parallelly to the abutment edge (13) and above the transverse transport path (18) at a spacing corresponding to the thickness of the calendar flap with calendar block.

12. Apparatus according to one or more of the claims 7 to 11, characterised thereby, that a presser foot roller (30) is arranged in front of and a further contact pressure roller (35) is arranged behind the folding knife (27) and above the transverse transport path (18).
